# FASCICULE DE BREVET EUROPEEN

(11) **EP 2 053 185 B1**
(45) Date de publication et mention de la délivrance du brevet: **27.03.2013**
(21) Numéro de dépôt: 08380129.0
(22) Date de dépôt: 30.04.2008
(51) Int. Cl.: E05B 47/06, G07C 9/00, E05C 1/06

(54) **Serrure à fermeture électronique programmable, à bouton-poussoir mobile**
Schloss mit programmierbarer elektronischer Verschlussvorrichtung über beweglichen Druckknopf
Electronically programmable lock with mobile push button

(30) Priorité: 25.10.2007 ES 200702794 P
(43) Date de publication de la demande: 29.04.2009
(73) Titulaire: Ojmar S.A., 20870 Elgoibar (Guipuzcoa) (ES)
(72) Inventeur: Arriola Arrizabalaga, Pedro, 20870 Elgoibar (Gipuzkoa) (ES); Badiola Breñaga, Iker, 20870 Elgoibar (Gipuzkoa) (ES); Viso Cabera, Ana, 20870 Elgoibar (Gipuzkoa) (ES)
(74) Mandataire: Urizar Barandiaran, Miguel Angel

(56) Documents cités:
- WO-A1-2005/031094
- WO-A1-2007/058824
- DE-A1- 10 246 643
- FR-A1- 2 679 589

## Description

L'invention concerne une fermeture électronique programmable, notamment pour des systèmes de casiers, qui utilise la technologie transponder, dans laquelle le déplacement de la languette de fermeture s'effectue grâce à l'actionnement manuel d'un bouton-poussoir mobile, situé sur la partie frontale de la porte.

On connaît par le document WO 2005/031094 une serrure à fermeture électronique programmable, à bouton mobile, de celles qui incorporent des éléments électroniques programmés, qui permettent la communication bidirectionnelle entre la serrure et la clé, sans contact entre elles ; la serrure se composant d'une plaque électronique avec un microcontrôleur, qui en contrôle l'ouverture/fermeture et communique avec une antenne incorporée à un bloc de bouton.

Il est comme par le document FR 2679589 une serrure á bouton-poussoir avec correspondance biunivoque entre le poussoir et la languette coulissante.

Il est connue par le document DE 10246643 une serrure électromécanique á bouton-poussoir qui entraîne une languette de serrure par l'intermédiation d'une pièce tournante.

Dans l'invention, le bouton mobile et la languette sont assemblés solidairement au moyen d'un poussoir, de façon à ce qu'en appuyant sur le bouton-pressoir mobile, la languette sorte de la carcasse de la serrure, le poussoir et la languette formant alors une chaîne cinématique fermée, ce qui permet à l'utilisateur de savoir si la serrure est ouverte ou fermée en observant simplement la position du poussoir, car il y a une correspondance biunivoque entre le poussoir et la languette, ce qui constitue une nouveauté avantageuse.

Plus concrètement, dans l'invention, la serrure se compose de :
a) le bloc du bouton-poussoir est constitué par le bouton-poussoir mobile fixé sur un poussoir oblong, qui comprend une surface supérieure, des rainures/glissières latérales et une glissière de bouton-pressoir fixe portant une antenne et sur laquelle le bouton-pressoir mobile se déplace linéairement suivant l'axe OY contre l'action d'un ressort coaxial à la glissière du bouton-pressoir et
b) le bloc languette comprend des pitons qui glissent dans les rainures du poussoir oblong, ce qui donne lieu, dans le bloc languette (6), à une translation suivant l'axe OX;
c) le microcontrôleur actionne un solénoïde bistable qui comprend un axe qui, à l'état activé, à une première extrémité se place à la surface du poussoir oblong en en empêchant le mouvement ascendant et, à l'autre extrémité, présente un serre-flan à un contact qui indique au microcontrôleur le bon fonctionnement de la fermeture conformément à une logique programmée.

Il offre également l'avantage de pouvoir débloquer l'axe du solénoïde en cas de panne, ce qui est obtenu au moyen d'une série de fenêtres inter-relationnées, de la tête à la base du bouton-poussoir mobile, au moyen du bouton-poussoir fixe.

Il offre également l'avantage d'offrir à l'utilisateur les états de la serrure au moyen de séquences prédéterminées de temps et de couleurs d'un led en correspondance logique avec ces états.

Pour mieux comprendre l'objet de la présente invention, on représente sur les plans une forme préférentielle de réalisation pratique, susceptible de changements accessoires qui n'en dénaturent pas le fondement.
La figure 1 est une représentation générale schématique d'une serrure selon l'invention, avec ses éléments la composant en disposition de montage.
La figure 2 est une vue en plan avec les éléments de la figure 1 une fois montés et avec l'axe (15) en position de blocage.
La figure 3 est une vue de la figure 2 selon la section A:A.
La figure 4 est une vue schématique de la disposition du trou oblong (5), extrémité (15₁) de l'axe (15), poussoir (3) avec sa deuxième fenêtre (V₂).

On décrit ci-dessous un exemple de réalisation pratique, non limitative, de la présente invention.

La serrure selon l'invention est composée des éléments composants de base suivants :
1 - Carcasse
2 - Couvercle
3 - Bouton-poussoir mobile
4 - Glissière
5 - Poussoir
6 - Languette
7 - Plaque électronique
8 - Antenne
9 - Solénoïde
10 - serre-flan
11 - Ressort
12 - Détecteur
13 - Rainures-glissières
14 - Pitons
15 - Axe
16 - Contact
17 - Microcontrôleur

Le microcontrôleur (17), qui contrôle l'ouverture/fermeture de la serrure, communique avec l'antenne (8), incorporée au bloc du bouton-poussoir.

Le bloc du bouton-poussoir est constitué par le bouton-poussoir mobile (3) fixé au poussoir oblong (5) et par une glissière fixe (4), dans laquelle le bouton-poussoir mobile (3) se déplace linéairement suivant l'axe OY contre l'action du ressort (11), monté coaxialement dans la glissière du bouton-poussoir (4).

Le poussoir oblong (5) comporte des rainures-glissières (13).

Le bloc de la languette (6) comporte des pitons (14) qui glissent dans les rainures (13) du poussoir oblong (5), en donnant lieu au déplacement du bloc de la languette (6) suivant l'axe OX.

Le bloc du bouton-poussoir et le bloc de la languette forment une chaîne cinématique fermée : le logement des pitons de la languette (6) dans les rainures (13) du poussoir oblong (5) est constant et permanent, de sorte qu'en poussant le bouton-poussoir mobile (3) et en poussant l'oblong (5), la languette (6) se déplace suivant l'axe OX dans un sens, mais, en tirant sur le bouton-poussoir mobile (3), la languette (6) se déplace, elle aussi, suivant l'axe OX en sens inverse.

Le solénoïde (9) et les éléments qui y sont associés sont disposés sur une plaque électronique (7) avec un détecteur (12) -voir figure 1.

Sur les figures 3 et 4, on observe que le solénoïde (9) comprend un axe (15) qui, dans son état activé, fait saillie par sa première extrémité (15₁) et se situe sur la surface (s) du poussoir oblong (5) ou dans un renfoncement (r) de celui-ci, de façon à ce que tout le bloc du bouton-poussoir demeure bloqué dans le sens ascendant.

On observe également que :
a) le bouton-poussoir mobile (3) dispose, dans sa partie supérieure, d'une zone (V₁) perforable et d'une fenêtre (V₂) à l'opposite de la première extrémité (15₁) de l'axe (15) du solénoïde (9), et
b) la glissière du bouton-poussoir (4) dispose d'une fenêtre (V₃) à l'opposite de la fenêtre (V₂) du bouton-poussoir mobile (3), de façon a pouvoir accéder, avec un outil, de la zone perforable (V₁) à la première extrémité (15₁) de l'axe (15) du solénoïde (9), car il y a des occasions (en cas de panne) où le déblocage du solénoïde ne peut être effectué que d'une façon mécanique avec un

| **Couleur** | **Fois** | **Temps** | **Description** |
|---|---|---|---|
| A | 3 | 400 | Détection batterie basse (moins de 10 fois) |
| V | 2 | 400 | Initialisation avec des clés correcte. |
| V | 3 | 400 | Communication avec PP OK. |
| V | 2 | 400 | Clé effacée OK. |
| R | 1 | 1000 | N° installation de la clé incorrecte. |
| R | 2 | 400 | Erreur au moment d'occuper ou de libérer la clé libre. |

accès à partir de l'extérieur.

On dispose que la zone perforable (V₁) est transparente et l'on dispose sur la glissière du bouton-poussoir (4) un led (I) polychromatique contrôlé par un microcontroleur (17) et qui, en combinaison avec des temps préétablis, indique à l'utilisateur l'état de la serrure.

Le led (I) peut être rouge/vert/orange, qui indique à l'utilisateur, en combinant temps et pauses -par exemple, allumé (1 s.), éteint (2 s.), allumé (1 s.)- et conformément à une table logique préétablie, l'état détaillé de la serrure.

Voyez, comme exemple, quelques-unes des indications d'état avec le led :

Il existe également l'avantage que la plaque électronique (7) dispose d'un jumper, qui rend la plaque compatible avec deux technologies électroniques, en sélectionnant le jumper approprié et la reprogrammation de la plaque électronique (7) au moyen d'un jack de connexion, ce qui lui donne une grande polyvalence.

L'antenne (8) peut être conventionnelle ou en pcb (print circuit board).

## Revendications

1. Serrure à fermeture électronique programmable, à bouton-poussoir, de celles qui comprennent des éléments électroniques programmés permettant la communication bidirectionnelle entre la serrure et la clé sans contact entre elles ; la serrure comprenant une plaque électronique (7) avec un microcontrôleur (17) qui en contrôle l'ouverture/fermeture et communique avec une antenne (8) incorporée à un bloc de bouton ; **caractérisée en ce que** :
a) le bloc du bouton est constitué par un bouton-poussoir mobile (3) fixé à un poussoir oblong (5) qui se compose d'une surface supérieure (s), de rainures/glissières (13) latérales et d'une glissière du bouton (4) fixe portant l'antenne (8) et sur laquelle le bouton-poussoir mobile (3) se déplace de façon ascendante et descendant, sous l'action d'un ressort (11) coaxial à la glissière du bouton (4) et des pitons (14) d'un bloc de languette (6) glissant dans ces rainures (13), en donnant lieu à une translation dans ce bloc de languette (6) ;
b) le microcontrôleur (17) actionne un solénoïde (9) bistable, qui comprend un axe (15) qui, dans un état activé, à une première extrémité (15₁) se place à la surface (s) du poussoir oblong (5) en empêchant son mouvement ascendant et, à l'autre extrémité, présente un serre-flan (10) à un contact (16), qui indique au microcontrôleur (17) le bon fonctionnement de la serrure, conformément à une logique programmée.

2. Serrure à fermeture électronique programmable, à bouton-poussoir mobile, selon la revendication antérieure, **caractérisée en ce que** :
a) le bouton-poussoir mobile (3) dispose, dans sa partie supérieure, d'une zone (V₁) perforable et une fenêtre (V₂) à l'opposite de la première extrémité (15₁) de l'axe (15) du solénoïde (9), et
b) la glissière du bouton (4) dispose d'une fenêtre (V₃) à l'opposite de la fenêtre (V₂) du bouton-poussoir mobile (3), de façon à pouvoir accéder, avec un outil, de la zone perforable (V₁) à la première extrémité (15₁) de l'axe (15) du solénoïde (9).

3. Serrure à fermeture électronique programmable, à bouton-poussoir mobile, selon la revendication 2, **caractérisée en ce que** la zone perforable (V₁) est transparente et qu'un led (I) polychromatique contrôlé par le microcontrôleur (17) est disposé dans la glissière du bouton (4) et, en combinaison avec des temps préétablis, indique à l'utilisateur l'état de la serrure.

4. Serrure à fermeture électronique programmable, à bouton-poussoir mobile, selon l'une des revendications antérieures, **caractérisée en ce que** la plaque électronique (7) dispose d'un jumper, qui rend la plaque compatible avec deux technologies électroniques, avec la sélection du jumper approprié et la reprogrammation du fonctionnement de la plaque électronique (7) au moyen d'un jack de connexion.

## Claims

1. Electronically programmable lock with push button of the type that incorporate programmed electronic elements which make possible bidirectional communication between lock and key without contact between the two; the lock consisting of an electronic board (7) with a microcontroller (17) which controls its opening/closing and communicates with an antenna (8) built into a knob block; with the following characteristics:
a) the knob block is made up of a push button (3) joined permanently to a push button /mounting hole piece (5) consisting of an upper surface (s), lateral slots/guides (13) and a fixed knob guide (4) carrying an antenna(8) in which the push button (3) moves up and down under the action of a coaxial spring (11) on the knob guide (4) and pins (14) of a tongue block (6) sliding in said slots(13), causing movement in said tongue block(6);
b) the microcontroller (17) operates a bi-stable solenoid (9) which consists of a shaft (15), which in activated state, at the first end (15₁) is positioned on the surface(s) of the push button / mounting hole piece (5) impeding its ascending movement and at the other end, presents a hold-down plate (10) of a contact (16) which indicates to the micro counter (17) the correct operation of the lock in accordance with programmed logic.

2. Electronically programmable lock with mobile push button, according to aforementioned claim, **characterized by** the following:
a) the push button (3) has a drillable area (V₁) at its top and a window (V₂) facing a first end (15₁) of the shaft (15) of the solenoid (9), and
b) the knob guide(4) has a window (V₃) facing the window (V₂) of the push button (3), so that with a tool it can be accessed from the drillable area (V₁) to the first end (15₁) of the shaft (15) of the solenoid (9).

3. Electronically programmable lock with mobile push button, according to claim 2, characterized because the drillable area (V₁) is transparent and in the knob guide (4) there is a polychromatic led (I) controlled by the microcontroller (17) and which in combination with pre-established times, indicates to the user the status of the lock.

4. Electronically programmable lock with mobile push button, according to one of the aforementioned claims, characterized because the electronic board (7) has a jumper which makes the board compatible with two electronic technologies with the selection of the appropriate jumper and the reprogramming of the operation of the electronic board (7) through a connection jack.

## Patentansprüche

1. Schloss mit programmierbarer elektronischer Verschlussvorrichtung über Druckknopf, von jenen, die programmierte elektronische Elemente besitzen, die eine bidirektionale Verbindung zwischen Schloss und Schlüssel ohne Kontakt zwischen ihnen ermöglichen; das Schloss besteht aus einer elektronischen Platte (7) mit einem Mikrokontroller (17), der Öffnen/Schlieβen kontrolliert und mit einer Antenne (8) verbunden ist, die an einem Knaufblockblock sitzt, **gekennzeichnet durch**:
a) der Knaufblock besteht aus einem Druckknopf (3), der fest mit einem ungleichmäßigen Pulsator (5) verbunden ist, bestehend aus einer oberen Fläche (s), seitlichen Rillen/Schienen (13) und einer festen Knaufführung (4), die eine Antenne (8) trägt, und in der der Druckknopf (3) sich unter der Wirkung einer koaxialen Feder (11) zur Knaufführung (4) auf und ab bewegt und dass in den genannten Rillen (13) sich die Nocken (14) eines Federblocks (6) bewegen und damit in diesem Federblock (6) eine Translation verursachen;
b) der Mikrokontroller (17) bewegt einen bistabilen Solenoid (9), der aus einer Achse (15) besteht, die sich in aktiviertem Zustand über einen ersten Endpunkt (15₁) auf die Oberfläche (s) des ungleichmäßigen Pulsators (5) setzt und seine Aufwärtsbewegung verhindert, und an dem anderen Endpunkt ist der Tritt (10) eines Kontakts (16) zu sehen, der dem Mikrozähler (17) das einwandfreie Funktionieren des Schlosses entsprechend der programmierten Logik angibt.

2. Schloss mit programmierbarer elektronischer Verschlussvorrichtung über beweglichen Druckknopf entsprechend des vorhergehenden Anspruchs, **gekennzeichnet durch**:
a) der Druckknopf (3) verfügt oben über eine perforierbare Zone (V₁) und ein Fenster (V₂) gegenüber dem ersten Endpunkts (15₁) der Achse (15) des Solenoids (9), und
b) die Knaufführung (4) verfügt über ein Fenster (V₃) gegenüber dem Fenster (V₂) des Druckknopfs (3), so dass man mit einem Werkzeug von der perforierbaren Zone (V1) aus den ersten Endpunkt (15₁) der Achse (15 des Solenoids (9) erreichen kann.

3. Schloss mit programmierbarer elektronischer Verschlussvorrichtung über beweglichen Druckknopf entsprechend Anspruch 2, **dadurch gekennzeichnet, dass** die perforierbare Zone (V₁) durchsichtig ist, und man in der Knaufführung (4) über eine kontrollierte polychromatische, von dem Mikrokontroller (17) kontrollierte Leuchtdiode verfügt und dass in Verbindung mit vorher festgesetzten Zeiten dem Benutzer der Zustand des Schlosses angezeigt wird.

4. Schloss mit programmierbarer elektronischer Verschlussvorrichtung über beweglichen Druckknopf entsprechend der vorhergehenden Ansprüche, **dadurch gekennzeichnet, dass** die elektronische Platte (7) über einen Jumper verfügt, der mittels einer Anschlussbuchse die Platte mit zwei elektronischen Technologien und der Wahl des geeigneten Jumpers mit der Programmierung des Betriebs der elektronischen Platte (7) zulässt.
